# EUROPÄISCHE PATENTSCHRIFT

(11) **EP 0 908 310 B1**
(45) Veröffentlichungstag und Bekanntmachung des Hinweises auf die Patenterteilung: **28.11.2001**
(21) Anmeldenummer: 98116789.3
(22) Anmeldetag: 05.09.1998
(51) Int. Cl.: B41F 13/54, B65H 39/16, B65H 45/09

(54) **Bahnstrangantrieb oberhalb eines Falzapparates**
Web drive on top of a folding apparatus
Entraînement de bandes au-dessus d'un groupe de pliage

(30) Priorität: 08.10.1997 US 947003
(43) Veröffentlichungstag der Anmeldung: 14.04.1999
(73) Patentinhaber: Heidelberger Druckmaschinen Aktiengesellschaft, 69115 Heidelberg (DE)
(72) Erfinder: Pollock, David Clark, Somersworth, NH 03078 (US)
(74) Vertreter: Hörschler, Wolfram Johannes, Dipl.-Ing.

(56) Entgegenhaltungen:
- DE-A- 3 117 419
- FR-A- 545 333
- PATENT ABSTRACTS OF JAPAN vol. 018, no. 160 (M-1578), 17. März 1994 (1994-03-17) & JP 05 330733 A (TOPPAN PRINTING CO LTD), 14. Dezember 1993 (1993-12-14)
- PATENT ABSTRACTS OF JAPAN vol. 014, no. 206 (M-0967), 26. April 1990 (1990-04-26) & JP 02 043159 A (MITSUBISHI HEAVY IND LTD), 13. Februar 1990 (1990-02-13)

## Beschreibung

Die vorliegende Erfindung bezieht sich auf eine Einrichtung zur Zufuhr einer Anzahl von Bahnsträngen zu einer Verarbeitungseinheit mit einer ersten angetriebenen Auflaufwalze zur Führung eines ersten Bahnstranges und einer zweiten angetriebenen Auflaufwalze zur Führung eines zweiten Bahnstranges wobei die erste und die zweite Auflaufwalze neben der Verarbeitungseinheit angeordnet sind und die erste und zweite Auflaufwalze einzelne Bahnstränge der Anzahl von Bahnsträngen fördern und diese direkt der Verarbeitungseinheit zuführen.

In der graphischen Industrie nehmen die Produktionsgeschwindigkeiten von bedruckten Exemplaren kontinuierlich weiter zu. Drucken, Zusammenführen, Falzen und Schneidoperationen werden oftmals in ununterbrochen arbeitenden Maschinen ausgerührt, welchen eine Rolle unbedruckten Materials zugeführt wird und die ein bedrucktes, zugeschnittenes und fertiggefalztes Produkt hervorbringen, welches auch als Exemplar bezeichnet werden kann.

Ein Schritt in der Produktion des bedruckten Endproduktes besteht darin, beispielsweise mehrere Bahnstränge, einer auf den anderem liegend, über einen Falztrichter in ein Zugwalzenpaar unterhalb des Falztrichters zu befördern, wie es etwa in Fig. 1 dargestellt ist. Der Falztrichter, der aus dem Stande der Technik bereits hinreichend bekannt ist, sorgt für einen ersten Längsfalz in den Materialbahnsträngen. Die von der Trichterplatte 30 längsgefalzten Materialbahnstränge laufen in ein Zugwalzenpaar 37 ein, welches sich unterhalb der Falztrichterplatte 30 befindet. Die Materialbahnstränge bewegen sich zunächst in einer ersten Ebene, die mit dem Falztrichter 30 zusammenfällt; werden die Materialbahnstränge längsgefalzt, so befindet sich der erste Längsfalz in einer Orientierung senkrecht zur Ebene des Falztrichters. Nachdem die Materialbahnstränge entlang der Trichterplatte 30 längsgefalzt worden sind, können die Bahnstränge in einzelne Exemplare durch ein Schneidzylinderpaar geschnitten werden, an welche sich Verlangsamungseinrichtungen anschließen können und die Exemplare in eine geschuppte Auslageformation überführt werden können. Die Exemplare können beispielsweise nach dem Schneidzylinderpaar in ein Bändertransportsystem 21 eintreten und von diesem in Schaufelräder 40, 41 transportiert werden, welche die Exemplare verlangsamen und auf Förderbänder 55 und 56 in geschuppter Formation auslegen.

Eine Einrichtung zum Zusammenführen mehrerer Materialbahnstränge zu einer Walze oberhalb eines Falztrichters in einer Rollenrotationsdruckmaschine wird beispielsweise in der JP-A 5 330733 offenbart. In einer derartigen Einrichtung wird eine Vielzahl von Materialbahnsträngen über Auflaufwalzen auf linearem Bahnlaufpfad zu einem Falztrichter geführt, ohne nach erfolgter Überlagerung die Transportrichtung zu ändern. Die Auflaufwalzen, welche dem Falztrichter gegenüber liegen, sind im wesentlichen linear entlang des Bahnlaufpfades des Falztrichters aufgereiht.

Eine Zusammenführung mehrerer Materialbahnstränge, welche unter verschiedenen Winkeln auf einer direkt über einem Falztrichter angeordneten Walze im wesentlichen strahlenförmig zusammenlaufen, ist beispielsweise in der FR-A 545 333 beschrieben. Diese Einrichtung zeichnet sich dadurch aus, dass auf der Auflaufwalze unterschiedlichen Bahnstränge unterschiedliche Erfassungspunkte, also Berührpunkte der korrespondierenden Tangente des Bahnstrangs an den Zylinder, aufweisen, während eine vollständige Überlagerung der Bahnen am Berührpunkt der Tangente des Falztrichters erzielt wird.

Anhand einer typischen Konfiguration des bekannten Standes der Technik seien die wesentlichen Nachteile derartiger bekannter Einrichtungen bei höheren Produktionsgeschwindigkeiten aufgezeigt.

Die Materialbahnstränge können beispielsweise wie in Fig. 2 gezeigt, über die Trichterplatte 30 geführt werden, beispielsweise mehrere Stränge 2, 3 und 4 angetrieben durch Zugwalzen 5, 6 und 7. Die Materialbahnstränge 2, 3 und 4 werden auf einer Zusammenführungswalze 8 zusammengelegt und laufen dann auf die Trichtereinlaufwalze 10 auf, bevor sie die Trichterplatte 30 passieren. Mit solchen Konfigurationen wie in Fig. 2 gezeigt, tritt das Problem auf, daß in Folge des aufeinander geschichteten Zustandes der Materialbahnstränge an der Zusammenführungswalze 8 und an der Trichtereinlaufwalze 10, die jeweils äußeren Bahnstränge einen größeren Radius passieren, verglichen mit den innenliegenden Materialbahnsträngen. Beispielsweise bewegen sich die Bahnstränge 2 und 3 auf einem Radius, der mindestens eine Bahnstrangdicke größer ist als der Bahnstrangradius, auf dem sie gerade ruhen. Folglich hat jeder der Materialbahnstränge 2, 3 und 4 eine unterschiedliche lokale Geschwindigkeit während der Passage der Trichtereinlaufwalzen 10, wobei die lokale Geschwindigkeit der Materialbahnstränge jeweils mit steigendem Radius zunimmt. Dadurch erfährt jeder Materialbahnstrang eine unterschiedliche Spannung und Dehnung verglichen mit jeweils anderen Bahnsträngen. Die ungleichmäßigen Spannungen und Dehnungen führen so zu unerwünschten Effekten wie seitliches Verschieben, Bahnverlauf, Faltenbildung sowie Falzungenauigkeiten sowie Ungenauigkeiten zwischen Druckbildlänge und Abschnittslänge am Endprodukt.

Es wurden zahlreiche Versuche unternommen, diesem Phänomen abzuhelfen. So wurde schon versucht, dem an der Zusammenführungswalze 8 jeweils äußeren Bahnstrang zum innenliegenden Bahnstrang an der Trichtereinlaufwalze zu machen und dadurch die ungleichmäßig aufgebaute Spannung zu kompensieren. Es wird versucht, jedes durch die Passage eines verschiedenen Radius' an der Zusammenführungswalze 8 entstandene Ungleichgewicht durch ein Entlangführen der jeweiligen Bahnstränge an einem proportional entgegengerichteten Radius' auszugleichen. Dieser Lösung haftet jedoch der Nachteil an, daß die freien Abstände 11 und 12 bzw. 13 der Materialbahnstränge 2, 3 und 4 vor der Zusammenführungswalze 8 sich typischerweise vom freien Abstand 14 hinter der Trichtereinlaufwalze 10 unterscheiden. So tritt in der Praxis mittels diese Methode ein wirkliches Ausgleichen des Ungleichgewichtes nie auf.

Außerdem sind der auftretende Schlupf zwischen den Zugwalzen und die Bewegung der Materialbahnstränge an der Zusammenführungswalze 8 und der Trichtereinlaufwalze 10 üblicherweise voneinander verschieden. Daher kann die in den Materialbahnsträngen jeweils aufgebaute unterschiedliche Spannung mittels dieses Verfahrens nicht vollständig ausgeglichen werden.

Angesichts der aufgezeigten Problematik liegt der Erfindung die Aufgabe zugrunde, die Führung mehrerer Materialbahnstränge zu einer Walze oberhalb eines Falztrichters in einer Rotationsdruckmaschine zu verbessern.

Diese Aufgabe wird durch eine Einrichtung zur Zufuhr einer Anzahl von Bahnsträngen zu einer Verarbeitungseinheit mit den Merkmalen gemäß Anspruch 1 gelöst.

Die erfindungsgemäße Einrichtung zur Zufuhr einer Anzahl von Bahnsträngen zu einer Verarbeitungseinheit ist mit folgenden Merkmalen ausgestattet : einer ersten angetriebenen Auflaufwalze zur Führung eines ersten Bahnstranges und einer zweiten angetriebenen Auflaufwalze zur Führung eines zweiten Bahnstranges, wobei die erste und die zweite Auflaufwalze neben der Verarbeitungseinheit angeordnet sind und die erste bzw. zweite Auflaufwalze einzelne Bahnstränge der Anzahl von Bahnsträngen fördern und diese direkt der Verarbeitungseinheit zuführen, und zeichnet sich dadurch aus, dass Erfassungspunkte der Bahnstränge durch Anstellwalzen gebildet werden. Ungleichmäßige Spannungen und Dehnungen der Bahnstränge, die beispielsweise zu seitlichem Verschieben und Faltenbildung führen, werden vorteilhaft verringert.

In weiterer Ausführung des der Erfindung zugrunde liegenden Gedankens ist die Weiterverarbeitungseinheit eine erste Längsfalzeinrichtung einer Rotationsdruckmaschine, wobei diese einen Falztrichter umfaßt. Die angetriebenen ersten und zweiten Walzen sind oberhalb der ersten Längsfalzeinrichtung angeordnet. Die zweite Auflaufwalze kann relativ zur ersten Auflaufwalze versetzt aufgenommen sein, derart, daß der von dieser ablaufende Bahnstrang teilweise auch auf der darunter liegenden Auflaufwalze abläuft. Die Oberflächen der angetriebenen ersten und zweiten sowie weiterer angetriebener Auflaufwalzen können die Förderebene tangieren, in der die Anzahl von Bahnsträngen geführt wird, die der Weiterverarbeitungseinheit direkt zugeführt werden.

Neben angetriebenen ersten und zweiten Auflaufwalzen können weitere angetriebene Auflaufwalzen vorgesehen sein, je nach Komplexität des Wendestangenüberbaus in der Druckmaschine. Die Bahnstränge verlaufen nach Passage der jeweils korrespondierenden Auflaufwalzen im wesentlichen parallel zueinander und bilden nach der Zusammenführung einen geschichteten Bahnstrang.

Anhand einer Zeichnung sei die Erfindung nachstehend näher erläutert.

Es zeigt:
- Fig. 1: eine Vorderansicht eines konventionellen Falztrichters,
- Fig. 2: eine konventionelle Falztrichteranordnung in Seitenansicht mit einer Zusammenführungswalze und einer Trichtereinlaufwalze,
- Fig. 3: eine Seitenansicht des Falztrichters der Druckmaschine gemäß einer ersten erfindungsgemäßen Ausführungsform und
- Fig. 4: die Seitenansicht des Falztrichters einer Druckmaschine gemäß einer weiteren erfindungsgemäßen Ausführungsform.

Fig. 1 zeigt die Ansicht einer Falztrichtersektion einer Druckmaschine, hier mit Bezugszeichen 1 bezeichnet. In dieser aus dem Stand der Technik bekannten Anordnung, läuft eine Materialbahn 20 von einer hier nicht dargestellten Druckmaschine in die Falztrichtersektion ein. Die Bahn 20 verläuft von Zugwalzen und einer Zusammenführungswalze (genauer dargestellt in Fig. 2) zu einer Trichtereinlaufwalze 10, die oberhalb der Trichterplatte 30 angeordnet ist. Die Bahn läuft über die Oberfläche der Trichtereinlaufwalze 10 und die der Trichterplatte 30.

Die Trichterplatte 30 ist von dreieckförmiger Gestalt, wobei ihre obere Abmessung (Länge entlang der Trichtereinlaufwalze 10) ungefähr der Länge der Trichtereinlaufwalze 10 entspricht und so bemessen ist, daß die Materialbahn 20 in voller Breite auf die Oberfläche der Trichterplatte 30 aufläuft. Eine Vielzahl von Bahnen oder Materialbahnsträngen können gleichzeitig auf die Trichterplatte 30 geführt werden und sind als kontinuierliches Material eine Lage über die andere geschichtet. Die Trichterplatte 30 ist derart angeordnet, daß sich ihre Oberfläche von der Trichtereinlaufwalze 10 aus abwärts erstreckt. Die Trichternase 30 der im wesentlichen dreieckförmig ausgebildeten Trichterplatte 30 zeigt abwärts und in von der Trichtereinlaufwalze 10 abgewandte Richtung, ungefähr in der Mitte der Trichtereinlaufwalzen liegend.

Die Bahn 20 wird über die Trichterplatte 30 abwärts bewegt mit Hilfe eines angetriebenen Zugwalzenpaares 37. Die Zugwalzen 37 sind beispielsweise als ein Paar Walzen ausgebildet, die parallel zueinander angeordnet sind, wobei ihre Achsen ungefähr senkrecht zur Achse der Trichtereinlaufwalze 10 verlaufen. Die Bahn 20 wird hälftig längs gefalzt, was durch die dreieckförmige Konfiguration der Trichterplatte 30 erleichtert wird, so daß, wenn die Bahn 20 das Druckwalzenpaar 37 erreicht sie in einer längsgefalzten Konfiguration ist, wobei sich der Längsfalz senkrecht zur Ebene der Trichterplatte 30 erstreckt. Die gefalzte Bahn 20 kann weiterverarbeitet werden, beispielsweise geführt durch Führungswalzenpaare 31, 32 und ein Zugwalzenpaar 33, 33 durch Transportbändersystem 11, 21 sowie Schaufelräder 40, 41, wobei die von der Bahn abgetrennten Exemplare schlußendlich auf Förderbändern 55, 56 zur Auslage kommen.

Fig. 2 zeigt eine Seitenansicht eines Ausschnittes der Falztrichtersektion einer Druckmaschine wie sie aus dem Stand der Technik bereits bekannt ist. Eine Anzahl von Bahnsträngen 2, 3, 4 passiert die erste Zugwalze 5, die zweite Zugwalze 6 sowie die dritte Zugwalze 7, wobei jeder der aufgezählten Zugwalzen eine Anstellwalze 5.1, 6.1 und 7.1 zugeordnet ist. Die Zugwalzen 5, 6, 7 sind angetriebene Walzen wie sie aus dem Stand der Technik bekannt sind. Die Bahnstränge 2, 3, 4 laufen von den ersten, zweiten und dritten Zugwalzen 5, 6, 7 zu einer Zusammenführungswalze 8. Die Trichtereinlaufwalze 10, die oberhalb der Trichterplatte 30 angeordnet ist, empfängt die Vielzahl von Bahnsträngen 2, 3, 4 von der Zusammenführungswalze 8. Nach der Passage der Trichtereinlaufwalze 10 passieren die Bahnstränge 2, 3, 4 die Trichterplatte 30, wie oben in Bezug auf Fig. 1 bereits beschrieben. Wie oben bereits ausgeführt, kann bei einer solchen Konfiguration ein Problem auftreten, da bei geschichteten Bahnsträngen, die um die Zusammenführungswalze 8 und die Trichtereinlaufwalze 10 laufen, der jeweils äußerste Bahnstrang einen größeren Radius passieren muß als der Innere. So passieren beispielsweise die nebeneinanderliegenden Bahnstränge 2 und 3 einen Radius, der zumindest eine Bahnstrangstärke größer ist, verglichen mit dem Bahnstrang, auf welchen diese geschichtet sind. Folglich passiert jeder der Bahnstränge 2, 3, die Trichtereinlaufwalze 10 mit einer unterschiedlichen lokalen Geschwindigkeit, wobei die lokale Geschwindigkeit von aufeinander liegenden Bahnsträngen mit dem Radius ansteigt.

Dadurch erfährt jeder der Bahnstränge eine Spannung und Dehnung, welche unterschiedlich zu Spannung und Dehnung eines jeweils anderen Bahnstranges ist. Die ungleichmäßig verteilten Spannungen und Dehnungen zwischen den Bahnsträngen 2, 3, 4 können Auswirkungen auf seitliches Verschieben, auf eine Relativbewegung der Bahnstränge zueinander, auf Faltenbildung, Falzungenauigkeiten sowie Druck-/Schneidregisterfehler nach sich ziehen.

Fig. 3 zeigt einen Abschnitt eines Falztrichters einer Druckmaschine in Übereinstimmung mit einer ersten Ausführungsform der vorliegenden Erfindung. In dieser Konfiguration werden Bahnstränge 2, 3, 4 der Trichterwalze 30 jeweils durch individuell angetriebene Auflaufwalzen 62, 63, 64 oberhalb der Trichterplatte 30 zugeführt. Beispielsweise wird der Bahnstrang 2 über die erste Auflaufwalze 62 auf die Trichterplatte 30 geführt. Wie aus Fig. 3 hervorgeht, passieren die erste Auflaufwalze 62 keine anderen Bahnstränge. In ähnlicher Weise passiert der Bahnstrang 3 individuell die zweite Auflaufwalze 63, und der Bahnstrang 4 individuell eine weitere Auflaufwalze 64. Danach passieren die Bahnstränge 2, 3, 4 die Trichterplatte 30 direkt zur Weiterverarbeitung.

Die erste, zweite und dritte Auflaufwalze 62, 63, 64 sind derart beschaffen, daß jeder der Bahnstränge 2, 3, 4 im wesentlichen über denselben Radius läuft und daher im wesentlichen eine identische Spannung und Dehnung erfährt. Beispielsweise werden Spannung und Dehnung in einem Abschnitt eines Bahnmaterials dadurch erzeugt, wenn ein stromabliegender Erfassungspunkt, gebildet aus zwei zusammenarbeitenden Walzen, eine höhere Oberflächengeschwindigkeit oder "Zuwachs" aufweist, als der darüberliegende Erfassungspunkt des Bahnmaterials, wieder gebildet aus zwei zusammenarbeitenden Walzen. Zwei nebeneinanderliegende Erfassungspunkte wie oben dargestellt, bilden eine Spanne und beeinflussen die Dehnung und die Spannung des Bahnmaterials innerhalb dieses Abschnittes. Wenn folglich eine Anzahl von Bahnsträngen Abschnitte aufweisen, die aus gemeinsamen Erfassungspunkten (beispielsweise bevor das Bahnmaterial in Bahnstränge geschnitten wird) mit identischer Winkelgeschwindigkeit und identischem Radius austreten und in Erfassungspunkte - wieder gebildet durch zusammenarbeitende Walzen - eintreten, die denselben "Zuwachs" wie die vorausgehenden Erfassungspunkte haben, dann ist die Spannung in jedem Bahnstrang oder im entsprechenden Abschnitt sehr ähnlich zueinander, vorausgesetzt die Erfassungspunkte sind ausreichend nahe zueinander gesetzt, so daß der Schlupf zwischen dem Bahnmaterial in den Erfassungspunkten vernachlässigt werden kann.

Durch den Wegfall der Zusammenführungswalze gemäß des Standes der Technik und dem dadurch bewirkten Fortfall des Umlenkens der geschichteten Bahnstränge 2, 3, 4 um die Zusammenführungswalze wird gemäß der vorliegenden Erfindung eine Veränderung des Radius' verhindert, der in jedem Bahnstrang wegen der aufeinandergeschichteten Führung einer Vielzahl von Bahnsträngen zu einem ungleichnahmigen Spannungs- und Dehnungsverhalten führen würde. Jede individuell angetriebene erste, zweite bzw. dritte Auflaufwalze 62, 63, 64 gemäß der vorliegenden Erfindung stellt einen Erfassungspunkt dar, gebildet durch die entsprechenden Anstellwalzen 62.1, 63.1, 64.1 wie in Fig. 3 dargestellt; jedoch passiert jeweils nur ein einzelner Bahnstrang einen Erfassungspunkt. So wechselt erfindungsgemäß jeder Bahnstrang seine Richtung bei Passage einer Walze über einen angetriebenen Zylinder, ohne daß eine Anzahl von Bahnsträngen gleichzeitig den gleichen Erfassungspunkt, gebildet durch zwei Walzen, passiert. Die angetriebenen Auflaufwalzen 62, 63, 64 können durch Riemen angetrieben sein, die ihrerseits von Elektromotoren angetrieben werden, wie dies aus dem Stand der Technik hinreichend bekannt ist. Ein Riemenantrieb für die angetriebenen Walzen 62, 63, 64 kann ein auf beiden Seiten vorgesehenes Zahnriemensystem sein, vorzugsweise werden jedoch Riemenantriebe, die von einer Seite wirken, verwendet.

Fig. 4 zeigt eine alternative Ausführungsform gemäß der vorliegenden Erfindung, wobei die einzeln angetriebenen Auflaufwalzen 62, 63, 64 derart angeordnet sind, daß sie leicht versetzt von einer Tangente 70 an die Trichterplatte 30 angeordnet sind. Beispielsweise ist die erste Auflaufwalze 62 relativ nah an der Tangente 70 angeordnet, die zweite Auflaufwalze 63 etwas weiter entfernt von der Tangente 70 als die erste Auflaufwalze 62 und schließlich die dritte Auflaufwalze 64 etwas weiter von der Tangente 70 entfernt als die zweite Auflaufwalze 63. Die Anordnung der Auflaufwalzen 62, 63, 64 versetzt von der Tangente 70 wie in der Ausführungsform gemäß Fig. 4 dargestellt, zwingt jeden Bahnstrang 2, 3, 4 sich ein wenig um die jeweils darunterliegende Rolle zu schmiegen, wobei die Bahnstränge jedoch nicht den jeweils angetriebenen Erfassungspunkt der darunterliegenden Rolle passieren. Beispielsweise verläuft der Bahnstrang 4 von der dritten Auflaufwalze 64 abwärts zur zweiten Auflaufwalze 63 und tangiert die zweite Auflaufwalze 63 wegen der versetzten Position der dritten Auflaufwalze 64. Der Bahnstrang 3 passiert in ähnlicher Weise die zweite Auflaufwalze 63 in Richtung auf die erste Auflaufwalze 62 und schmiegt sich etwas um die Außenfläche der ersten Auflaufwalze 62, da die Position der zweiten Auflaufwalze 63 etwas versetzt zur Tangente 70 ist. Der durch diese Konfiguration erzielbare sachte Kontakt der Bahnstränge mit den jeweils angetriebenen unteren Auflaufwalzen hilft, die zwischen den Bahnsträngen eingeschlossene Luft leichter entweichen zu lassen. Dies ist wünschenswert, da die zwischen den Bahnsträngen eingeschlossene Luft leicht zur Faltenbildung in den jeweiligen Bahnsträngen 2, 3, 4 führen kann.

### BEZUGSZEICHENLISTE

- 1: Falztrichter
- 2: erster Bahnstrang
- 3: zweiter Bahnstrang
- 4: dritter Bahnstrang
- 5: erste Zugwalze
- 5.1: Anstellwalze
- 6: zweite Zugwalze
- 6.1: Anstellwalze
- 7: dritte Zugwalze
- 7.1: Anstellwalze
- 8: Zusammenführungswalze

- 10: Trichtereinlaufwalze
- 11: erster Abstand
- 11.1: Bändersystem
- 12: zweiter Abstand
- 12.1: Einlaufspalt
- 13: dritter Abstand
- 13.1: Umlenkwalze
- 14: Abstand (alle Stränge)
- 15: Auslaufwalze

- 20: Bahn
- 21: Bändersystem
- 23: Umlenkwalze
- 25: Auslaufwalze
- 30: Trichterplatte
- 30.1: Trichternase
- 31: Führungswalzen
- 32: Führungswalzen
- 33: Zugwalzen
- 34: Schneidzylinder
- 35: Ableitung
- 37: Zugwalzen
- 40: Schaufelrad
- 41: Schaufelrad
- 50: Taschen
- 51: Taschen
- 55: Förderbänder
- 56: Förderbänder
- 62: erste Auflaufwalze
- 62.1: Anstellwalze
- 63: zweite Auflaufwalze
- 63.1: Anstellwalze
- 64: dritte Auflaufwalze
- 64.1: Anstellwalze
- 70: Tangente an Trichterplatte

## Patentansprüche

1. Einrichtung zur Zufuhr einer Anzahl von Bahnsträngen (2, 3, 4) zu einer Verarbeitungseinheit (1, 30) mit nachfolgenden Merkmalen:
- einer ersten angetriebenen Auflaufwalze (62) zur Führung eines ersten Bahnstranges (2),
- einer zweiten angetriebenen Auflaufwalze (63) zur Führung eines zweiten Bahnstranges (3),
- wobei die erste und die zweite angetriebene Auflaufwalze (62, 63) neben der Verarbeitungseinheit (1, 30) angeordnet sind und die erste bzw. zweite Auflaufwalze (62, 63) einzelne Bahnstränge (2, 3) der Anzahl von Bahnsträngen (2, 3) fördern und diese direkt der Verarbeitungseinheit (1, 30) zuführen,
**dadurch gekennzeichnet,**
**daß** Erfassungspunkte der Bahnstränge (2, 3) durch Anstellwalzen (62.1, 63.1) gebildet werden.

2. Einrichtung gemäß Anspruch 1,
**dadurch gekennzeichnet,**
**daß** die Verarbeitungseinheit einen Falztrichter (1) umfaßt.

3. Einrichtung gemäß Anspruch 2,
**dadurch gekennzeichnet,**
**daß** der Falztrichter (1) eine Trichterplatte (30) umfaßt.

4. Einrichtung gemäß Anspruch 1,
**dadurch gekennzeichnet,**
**daß** die erste und die zweite Auflaufwalze (62, 63) oberhalb der Verarbeitungseinheit (1, 30) angeordnet sind.

5. Einrichtung gemäß Anspruch 1,
**dadurch gekennzeichnet,**
**daß** eine erste angetriebene Auflaufwalze (62) direkt oberhalb der Verarbeitungseinheit (1) angeordnet ist und die zweite angetriebene Auflaufwalze (63) oberhalb der ersten angetriebenen Auflaufwalze (62), jedoch derart versetzt zu dieser aufgenommen ist, daß der zweite Bahnstrang (3) der zweiten angetriebenen Auflaufwalze (63) teilweise auf der ersten angetriebenen Auflaufwalze (62) abläuft.

6. Einrichtung gemäß Anspruch 1,
**dadurch gekennzeichnet,**
**daß** die Oberflächen einer jeden der ersten und zweiten und weiterer angetriebener Auflaufwalzen (62, 63, 64) in einer Tangente (70) an die Förderebene der Anzahl von Bahnsträngen (2, 3, 4) liegen, die der Weiterverarbeitungseinheit direkt zugeführt werden.

7. Einrichtung gemäß Anspruch 1 oder 5,
**dadurch gekennzeichnet,**
**daß** mindestens eine weitere zusätzliche angetriebene Auflaufwalze (64) einen weiteren der Anzahl von Bahnsträngen (2, 3, 4) aufnimmt, die weitere zusätzliche angetriebene Auflaufwalze (64) neben der ersten und zweiten angetriebenen Auflaufwalze (62, 63) aufgenommen ist, wobei die weitere zusätzliche Auflaufwalze (64) einen weiteren der Anzahl von Bahnsträngen (2, 3, 4) direkt in die Weiterverarbeitungseinheit (1, 30) einführt.

8. Einrichtung gemäß Anspruch 1 oder 5,
**dadurch gekennzeichnet,**
**daß** jeder Bahnstrang der Anzahl von Bahnsträngen (2, 3, 4), der der Weiterverarbeitungseinheit (1, 30) zugeführt wird, im wesentlichen parallel zum nächsten Bahnstrang verläuft.

9. Einrichtung gemäß Anspruch 5,
**dadurch gekennzeichnet,**
**daß** die Anzahl von Bahnsträngen (2, 3, 4), welche direkt in die Weiterverarbeitungseinheit (1, 30) eingeführt werden, einen geschichteten Bahnstrang bilden, der innerhalb der Weiterverarbeitungseinheit (1, 30) zuerst ein angetriebenes Walzenpaar passiert.

## Claims

1. Device for feeding a number of ribbons (2, 3, 4) to a processing unit (1, 30) having the following features:
- a first driven gathering roller (62) for guiding a first ribbon (2);
- a second driven gathering roller (63) for guiding a second ribbon (3);
- the first and second driven gathering rollers (62, 63) being arranged adjacent to the processing unit (1, 30) and the first and second gathering rollers (62, 63) conveying individual ribbons (2, 3) of the number of ribbons (2, 3) and feeding them directly to the processing unit (1, 30),
**characterized in**
**that** engagement points of the ribbons (2, 3) are formed by engagement rollers (62.1, 63.1).

2. Device according to claim 1,
**characterized in**
**that** the processing unit comprises a former board section (1).

3. Device according to claim 2,
**characterized in**
**that** the former board section (1) comprises a former board (30).

4. Device according to claim 1,
**characterized in**
**that** the first and second gathering rollers (62, 63) are arranged above the processing unit (1, 30).

5. Device according to claim 1,
**characterized in**
**that** a first driven gathering roller (62) is arranged directly above the processing unit (1) and that the second driven gathering roller (63) is arranged above the first driven gathering roller (62) but is offset with respect to the latter in such a way that the second ribbon (3) of the second driven roller (63) partly travels over the first driven gathering roller (62).

6. Device according to claim 1,
**characterized in**
**that** the surfaces of each of the first and second and further driven gathering rollers (62, 63, 64) are located in a tangent (70) to the conveying plane of the number of ribbons (2, 3, 4) which are directly fed to the further processing unit.

7. Device according to claim 1 or 5,
**characterized in**
**that** at least one further additional driven gathering roller (64) receives a further one of the number of ribbons (2, 3, 4), that the further additional driven gathering roller (64) is received adjacent to the first and second driven gathering rollers (62, 63), with the further additional gathering roller (64) feeding a further one of the number of ribbons (2, 3, 4) directly into the further processing unit (1, 30).

8. Device according to claim 1 or 5,
**characterized in**
**that** each ribbon of the number of ribbons (2, 3, 4) which is fed to the processing unit (1, 30) runs substantially parallel with the next ribbon.

9. Device according to claim 5,
**characterized in**
**that** the number of ribbons (2, 3, 4) which are directly fed into the further processing unit (1, 30) form a layered ribbon which first passes a pair of driven rollers within the further processing unit (1, 30).

## Revendications

1. Dispositif pour amener un ensemble de brins de bande (2, 3, 4) à une unité de traitement (1, 30), présentant les caractéristiques suivantes:
- un premier cylindre d'amenée entraîné (62) pour guider un premier brin de bande (2),
- un deuxième cylindre d'amenée entraîné (63) pour guider un deuxième brin de bande (3),
- les premier et deuxième cylindres d'amenée entraînés (62, 63) étant disposés à côté de l'unité de traitement (1, 3), et les premier et deuxième cylindres d'amenée (62, 63) entraînant des brins de bande individuels (2, 3) de l'ensemble de brins de bande (2, 3) et envoyant ces brins de bande directement à une unité de traitement (1, 3),
**caractérisé en ce**
**que** des points de saisie des brins de bande (2, 3) sont formés par des cylindres de serrage (62.1, 63.1).

2. Dispositif selon la revendication 1,
**caractérisé en ce**
**que** l'unité de traitement comprend un cône plieur (1).

3. Dispositif selon la revendication 2,
**caractérisé en ce**
**que** le cône plieur (1) comporte une plaque (30).

4. Dispositif selon la revendication 1,
**caractérisé en ce**
**que** les premier et deuxième cylindres d'amenée (62, 63) sont disposés au-dessus de l'unité de traitement (1, 30).

5. Dispositif selon la revendication 1,
**caractérisé en ce**
**qu'**un premier cylindre d'amenée entraîné (62) est disposé directement au-dessus de l'unité de traitement (1) et que le deuxième cylindre d'amenée entraîné (53) est disposé au-dessus du premier cylindre d'amenée entraîné (62), mais en étant logé d'une manière décalée par rapport à ce dernier de telle sorte que le deuxième brin de bande (3) du deuxième cylindre d'amenée d'entraîné (63) circule en partie sur le premier cylindre d'amenée entraîné (62).

6. Dispositif selon la revendication 1,
**caractérisé en ce**
**que** les surfaces de chacun des premier et deuxième cylindres d'amenée et d'autres cylindres d'amenée entraînés (62, 63, 64) sont disposés suivant un tangente (70) au plan d'entraînement de l'ensemble de brins de bande (2, 3, 4) qui sont amenés directement à l'unité de traitement aval.

7. Dispositif selon la revendication 1 ou 5,
**caractérisé en ce**
**qu'**au moins un autre cylindre d'amenée supplémentaire entraîné (75) reçoit un autre brin de bande faisant partie de l'ensemble de brins de bande (2, 3, 4), que l'autre cylindre d'amenée supplémentaire entraîné (75) est logé à côté des premier et deuxième cylindres d'amenée entraînés (62, 63), l'autre cylindre d'amenée supplémentaire (75) introduisant un autre brin de bande faisant partie de l'ensemble de brins de bande (2, 3, 4) directement dans l'unité de traitement aval (1, 30).

8. Dispositif selon la revendication 1 ou 5,
**caractérisé en ce**
**que** chaque brin de bande de l'ensemble de brins de bande (2, 3, 4) qui est envoyé à l'unité de traitement aval (1, 30), s'étend sensiblement parallèlement au brin de bande suivant.

9. Dispositif selon la revendication 5,
**caractérisé en ce que** l'ensemble de brins de bande (2, 3, 4), qui sont introduits directement dans l'unité de traitement aval (1, 30), forme un brin de bande multiple, qui passe tout d'abord dans un couple de rouleaux entraînés à l'intérieur de l'unité de traitement aval (1, 30).
